# EUROPÄISCHE PATENTSCHRIFT

(11) **EP 2 618 063 B1**
(45) Veröffentlichungstag und Bekanntmachung des Hinweises auf die Patenterteilung: **19.12.2018**
(21) Anmeldenummer: 13150845.9
(22) Anmeldetag: 10.01.2013
(51) Int. Cl.: F24C 3/12

(54) **Gaskochgerät**
Gas cooker
Appareil de cuisson à gaz

(30) Priorität: 17.01.2012 TR 201200540
(43) Veröffentlichungstag der Anmeldung: 24.07.2013
(73) Patentinhaber: BSH Hausgeräte GmbH, 81739 München (DE)
(72) Erfinder: Erbay, Metin, 59510 Cerkezköy (TR); Gündogdu, Gürkan, 59500 Tekirdag (TR); Uygun, Ramazan, 59850 Tekirdag (TR)

(56) Entgegenhaltungen:
- JP-A- S58 213 125
- US-A1- 2006 234 177

## Beschreibung

### STAND DER TECHNIK

Besonders bei Kochgeräten mit Gaskochfeldern beinhalten die Erhitzungs- oder Kochvorgänge aufeinander folgende oder gleichzeitig stattfindende Stufen wie Gasübertragung, Zündung und Verbrennung. Damit bei den Kochfeldern die notwendige Heizwirkung erreicht werden kann, muss bei den Gaskochgeräten das Gas zu den Brennern geleitet und gezündet werden. Die Gasübertragung an den Kochfeldbrennern erfolgt durch eine Leitung unter dem Kochfeld. Zur Zündung des Gases dienen die im Bereich der Brenner vorgesehenen Zündkerzen. Die Zündung der Zündkerzen, die für die Gasflamme sorgen, wird durch die Zündkerzen unter den Gasbrennern und durch Kontakttransformatoren realisiert.

Die Zündung der Zündkerzen sowie die Gasübertragung an den Brennern erfolgt durch den Zündschalter und durch für jedes Kochfeld vorgesehene Gasschalter an der Frontplatte. An der Frontplatte des Kochgeräts befinden sich neben den genannten Schaltern auch Knöpfe zur Regulierung des Backofens sowie eine häufig als digitale elektrische Uhranzeige ausgeführte Uhr. Bei einigen Herden werden die Uhranzeigen und die Bedienungsknöpfe für den Backofen zusammen verwendet.

Durch die zunehmenden Steuerungen bei den Kochgeräten werden auf dem Bedienfeld der Kochgeräte immer mehr Knöpfe und Elemente benötigt. Dies führt zu einem zusätzlichen Arbeitsaufwand bei den Bedienfeldern, erhöht dadurch die einzusetzende Materialmenge sowie die Produktionskosten.

In diesem Zusammenhang betrifft die Patentanmeldung mit der Nummer JP58213125 eine Uhr, die durch Einschalten des elektrischen Hauptventils aktiviert wird und ein Kochgerät mit einem Zündschalter an der Frontplatte, der bei geöffnetem Hauptventil beim Einschalten eines elektromagnetischen Ventils die Zündung realisiert.

Aus der Druckschrift US 2006/234177 A1 ist ein Gasherd bekannt, an dessen Bedienfeld ein mit einem Zeitschalter kombinierter Zündknopf angeordnet ist. Dieser mit einem Zeitschalter kombinierte Zündknopf schaltet den Gasherd nach Ablauf einer definierten Zeitspanne automatisch ab.

In diesem Zusammenhang, um die genannten Schwierigkeiten zu beseitigen und um dem entsprechenden technischen Bereich neue Vorteile anzubieten, ist der Zündtransformator, der durch eine neue Montageart angeschlossen wird, eine Verbesserung, die von dem entsprechenden technischen Bereich gebraucht wird.

### KURZBESCHREIBUNG DER ERFINDUNG

Die vorliegende Erfindung betrifft ein Kochgerät, bei dem der Zündschalter an der Uhr vorgesehen ist, der die Nachteile der bestehenden Systeme beseitigt und im entsprechenden technischen Bereich neue Vorteile bietet.

Ein Zweck der Erfindung ist, ein Kochgerät hervorzubringen, bei dem der Zündschalter während der Konfiguration des Kochbedienfeldes auf der bestehenden Uhr vorgesehen ist und somit für den Zündschalter kein zusätzlicher Produktionsschritt mehr nötig wird.

Ein weiterer Zweck der Erfindung ist, ein Kochgerät hervorzubringen, bei dem der Zündschalter bei der Produktion des Kochgerätebedienfeldes, ohne zusätzliches Material zu verwenden, auf der Uhranzeige angebracht wird.

Um die genannten und aus den folgenden detaillierten Beschreibungen hervorgehende Zwecke erfüllen zu können, betrifft die Erfindung ein Kochgerät, das mindestens einen Brenner zur Gasübertragung, ein für den Brenner vorgesehenes Kochfeld, mindestens einen Transformator, der unter dem Kochfeld vorgesehen ist und zur Gaszündung dient, ein um das Kochfeld vorgesehenes Bedienfeld und mindestens einen auf dem Bedienfeld vorgesehenen Gasschalter und eine Uhr sowie auf der Uhr vorgesehene Versorgungsbuchse und an die Versorgungsbuchse angeschlossene Knöpfe enthält. Die Besonderheit der angeführten Erfindung ist, dass sie eine an der Uhr vorgesehene Klemme enthält, die mindestens einem der Knöpfe zugeordnet ist und von der Versorgungsbuchse Energie aufnimmt und auf den Transformator überträgt, um die Gaszündung bei der Aktivierung dieses Knopfes durchzuführen.

Die Besonderheit der Erfindung ist, dass sie einen der Klemme zugeordneten Zündknopf enthält.

Die Besonderheit einer weiteren Ausführung der Erfindung ist, dass ein Lötkanal an der Uhr vorgesehen ist, der die Verbindung zwischen der Klemme und dem Zündknopf herstellt.

Die Besonderheit einer weiteren Ausführung der Erfindung ist, dass die Klemme und der Transformator mit einem zusätzlichen Kabel verbunden sind.

### KURZBESCHREIBUNG DER ABBILDUNGEN

Abbildung 1 zeigt die isometrische Ansicht eines Kochgeräts, bei dem die Erfindung angewendet wurde.
Abbildung 2 zeigt die perspektivische Vorderansicht der Uhr von dem in Abbildung 1 dargestellten Kochgerät.
Abbildung 3 zeigt die perspektivische Rückansicht der Uhr von dem in Abbildung 1 dargestellten Kochgerät.

### REFERENZNUMMERN

- 10: Kochgerät
- 11: Kochfeld
- 111: Brenner
- 12: Bedienfeld
- 121: Gasschalter
- 13: Backofen
- 20: Uhr
- 21: Bedienknopf
- 22: Zündknopf
- 221: Knopfeingang
- 222: Knopfausgang
- 23: Relais
- 24: Klemme
- 25: Versorgungsbuchse
- 26: Lötkanal

### DETAILLIERTE BESCHREIBUNG DER ERFINDUNG

Bei dieser detaillierten Beschreibung wird die erfundene Neuheit zu einem besseren Verständnis des Gegenstandes, ohne eine einschränkende Wirkung zu erzielen, mit Beispielen und angefügten Abbildungen erklärt.

Abbildung 1 zeigt die Gesamtansicht eines Kochgeräts (10), bei dem die Erfindung angewendet wurde. Demnach beinhaltet das gegenständliche Kochgerät (10) im Grunde ein Kochfeld (11), unter diesem Kochfeld (11) einen vorgesehenen Backofen (13) und ein zwischen dem Backofen (13) und dem Kochfeld (11) vorgesehenes Bedienfeld (12). Auf dem Kochfeld (11) sind Brenner (111) vorgesehen und die Gasübertragung zu den erwähnten Brennern (111) erfolgt durch die Aktivierung der auf dem Bedienfeld (12) vorgesehenen Gasschalter (121). Auf dem genannten Bedienfeld (12) ist auch eine Uhr (20) vorgesehen.

Die in Abbildung 2 und 3 abgebildete Uhr (20) zeigt im Grunde die Uhr (20) und in manchen Ausführungen die Bedienknöpfe (21) für den Backofen (13) und den Zündknopf (22). Der genannte Bedienknopf (22) enthält einen elektrischen Knopfeingang (221) und einen elektrischen Knopfausgang (222). Bei der Uhr (20) befinden sich außerdem ein Relais (23), eine Klemme (24), eine Versorgungsbuchse (25) und ein Lötkanal (26).

Die genannte Klemme (24) ist mit dem Knopfausgang (222) verbunden. Die betreffende Verbindung erfolgt über den Lötkanal (26). Die genannte Versorgungsbuchse (25) ist mit dem genannten Knopfeingang (221) verbunden. Die Klemme (24) versorgt über den Knopfausgang (222) den Zündtransformator für die Zündung (nicht abgebildet) mit Strom. Die Energieversorgung des Knopfeingangs (221) erfolgt über die Versorgungsbuchse (25). Durch die genannten Verbindungen wird ein Kreis geschlossen und bei einer Zündung wird an den Transformator Strom übertragen. Der Kreis wird durch das Drücken des Zündknopfes (22) geschlossen. Solange der Zündknopf (22) gedrückt wird, dauert die Transformatorzündung an und beim Loslassen des Knopfes (22) wird die Zündung unterbrochen. Der Zündknopf (22) kann durch Drücken oder durch eine andere auslösende Wirkung aktiviert werden.

In diesem Sinne erfolgt zur Zündung des Transformators der Stromfluss an der Uhr (20) folgendermaßen: Von der Versorgungsbuchse (25) erfolgt ein Stromfluss zum Knopfeingang (221). Durch das Betätigen des Zündknopfes (22) werden der Knopfeingang (221) und der Knopfausgang (222) überbrückt und es erfolgt ein Stromfluss vom Knopfausgang (222) zur Klemme (24). Die Energie in der Klemme (24) wird durch ein Kabel zum mit der Klemme (24) verbundenen Transformator übertragen und der Zündvorgang wird realisiert. Bei Loslassen des Zündknopfs (22) hingegen wird die Überbrückung zwischen Knopfeingang und Knopfausgang (221, 222) aufgehoben und aufgrund der Stromunterbrechung wird die Zündung abgebrochen.

Weil bei der vorliegenden Erfindung der Zündknopf (22) nicht am Bedienfeld (12) vorgesehen ist, ist es beim Bedienfeld (12) außer den Gasknöpfen (121) kein Arbeitsgang für einen zusätzlichen Knopf mehr nötig und darüber hinaus werden durch Ergänzungen an der bereits bestehenden Uhr (20) Material- und Arbeitskosten eingespart.

Abschließend ist der Schutzumfang der Erfindung durch die Ansprüche im Anhang erläutert und kann auf keinen Fall auf diese detaillierte Beschreibung beschränkt werden, die zum Zweck der Darstellung dient. Es ist offensichtlich, dass ein Fachmann aus dem Bereich der Technik anhand der oben angeführten Details, ohne vom Hauptthema abzuweichen, neue Ausführungen hervorbringen kann.

## Patentansprüche

1. Kochgerät (10) mit mindestens einem Brenner (111), an den Gas geleitet wird, einem Kochfeld (11) auf dem der Brenner (111) vorgesehen ist, mindestens einen unter dem Kochfeld (11) vorgesehenen Transformator, der für die Zündung des Gases im Brenner (111) dient, einem in der Nähe des Kochfeldes (11) vorgesehenes Bedienfeld (12) und mit mindestens einen auf dem Bedienfeld (12) vorgesehenen Gasschalter (121) und mit einer Uhr (20), einer an der Uhr (20) vorgesehene Versorgungsbuchse (25) und mit Knöpfen (21,22), die mit der Versorgungsbuchse (25) verbunden sind, **dadurch gekennzeichnet, dass** das Kochgerät (10) eine an der Uhr (20) vorgesehene Klemme (24) umfasst, die mit mindestens einem der Knöpfe (21, 22) verbunden ist und durch die Aktivierung der genannten Knöpfe (21, 22) von der Versorgungsbuchse (25) Energie aufnimmt und an den Transformator weiterleitet, um die Gaszündung zu gewährleisten, wobei der mit der Klemme (24) verbundene Knopf (21, 22) ein Zündknopf (22) ist.

2. Kochgerät (10) gemäß Anspruch 1, **dadurch gekennzeichnet, dass** an der Uhr (20) ein Lötkanal (26) zur Verbindung der Klemme (24) und des Zündknopfs (22) vorgesehen ist.

3. Kochgerät (10) gemäß Anspruch 1, **dadurch gekennzeichnet, dass** die Klemme (24) mit dem Transformator durch ein zusätzliches Kabel verbunden ist.

## Claims

1. Cooker (10) having at least one burner (111), to which gas is routed, a hob (11) on which the burner (111) is provided, at least one transformer provided below the hob (11), which serves to ignite the gas in the burner (111), a control panel (12) provided in the vicinity of the hob (11) and having at least one gas switch (121) provided on the control panel (12) and having a clock (20), a supply socket (25) provided on the clock (20) and having knobs (21, 22) which are connected to the supply socket (25),
**characterised in that**
the cooker (10) comprises a terminal (24) provided on the clock (20), which is connected to at least one of the knobs (21, 22) and receives energy from the supply socket (25) by activating the cited knobs (21, 22) and forwards the same to the transformer in order to ensure the gas ignition, wherein the knob (21, 22) connected to the terminal (24) is an ignition button (22).

2. Cooker (10) according to claim 1, **characterised in that** a soldering duct (26) for connecting the terminal (24) and the ignition button (22) is provided on the clock (20).

3. Cooker (10) according to claim 1, **characterised in that** the terminal (24) is connected to the transformer by means of an additional cable.

## Revendications

1. Appareil de cuisson (10) comportant au moins un brûleur (111) auquel le gaz est amené, une plaque de cuisson (11) sur laquelle le brûleur (111) est agencé, au moins un transformateur agencé sous la plaque de cuisson (11) qui sert à allumer le gaz dans le brûleur (111), un panneau de commande (12) disposé à proximité de la plaque de cuisson (11) et au moins un commutateur de gaz (121) disposé sur le panneau de commande (12) et comportant une horloge (20), une douille d'alimentation (25) agencée au niveau de l'horloge (20) et des boutons (21, 22) qui sont connectés à la douille d'alimentation (25),
**caractérisé en ce que** l'appareil de cuisson (10) comprend une borne (24) disposée au niveau de l'horloge (20), qui est connectée à au moins un des boutons (21, 22) et qui absorbe de l'énergie de la douille d'alimentation (25) par l'activation des dits boutons (21,22) et la retransmet au transformateur pour garantir l'allumage du gaz, dans lequel le bouton (21, 22) connecté à la borne (24) est un bouton d'allumage (22).

2. Appareil de cuisson (10) selon la revendication 1, **caractérisé en ce qu'**un canal soudé (26) est agencé au niveau de l'horloge (20) pour connecter la borne (24) et le bouton d'allumage (22).

3. Appareil de cuisson (10) selon la revendication 1, **caractérisé en ce que** la borne (24) est connectée au transformateur par un câble complémentaire.
